# EUROPÄISCHE PATENTANMELDUNG

(11) **EP 4 670 695 A1**
(43) Veröffentlichungstag der Anmeldung: **31.12.2025**
(21) Anmeldenummer: 25184367.8
(22) Anmeldetag: 23.06.2025
(51) Int. Cl.: A61H 9/00

(54) **MASSAGEKOPF**

(30) Priorität: 25.06.2024 AT 505212024
(71) Anmelder: Shymchyshyna, Tatiana, 4271 St. Oswald bei Freistadt (AT)
(72) Erfinder: Shymchyshyna, Tatiana, 4271 St. Oswald bei Freistadt (AT)
(74) Vertreter: Burgstaller, Peter

(57) **Zusammenfassung**

Die Erfindung betrifft einen Massagekopf (1) umfassend eine Kontaktfläche zur Auflage auf eine Körperstelle und einen Anschluss (2) für eine Leitung (3) zur Zuführung eines Medium, wobei der Massagekopf (1) eine zentrale Öffnung (5) aufweist, welche eine Verbindung zum Anschluss (2) der Leitung (3) aufweist, sodass ein am Anschluss (2) bereitgestelltes Medium an der zentralen Öffnung (5) austritt, wobei die zentrale Öffnung (5) von einer ersten Erhebung (6) umschlossen ist, deren Außenfläche einen Teil der Kontaktfläche bildet, wobei anschließend an die erste Erhebung (6) einen Anzahl von n Vertiefungen (7) und n weiteren Erhebungen (8) anschließt, wobei die Vertiefungen (7) und die weiteren Erhebungen (8) abwechselnd vorliegen und jede der Vertiefungen (7) und der weiteren Erhebungen (8) vollständig umlaufend vorliegt, wobei die Außenflächen der weiteren Erhebungen (8) jeweils einen Teil der Kontaktfläche bilden, wobei n zumindest 2 beträgt.

## Beschreibung

### STAND DER TECHNIK

Ein "Massageverfahren und Gerät zu seiner Durchführung" ist aus der UA72857 A bekannt, bei welchem Vakuum und Elektroimpulse in Kombination verwendet werden. Bei der Massage werden Vakuumdüsen verwendet, die die Haut dehnen.

Eine "Methode der Massage" ist aus der RU94023167 A bekannt, bei welcher ein Luftstrahl aus der Distanz auf den Körper eines Patienten gerichtet wird. Nachteilig ist, dass dafür eine Person benötigt wird, welche den Luftstrahl auf den Körper ausrichtet, was die Anwendung erschwert bzw. eine sinnvolle Selbstanwendung ausschließt.

Zudem ist aus der UA66441 A1 ein Massagegerät bekannt, welches eine Welle aus Stäben enthält, auf der Massagerollen und Federn in Form von S-förmigen Platten installiert sind und welches zur mechanischen Behandlung des Körpers verwendet werden kann.

Das nächste aus der WO2009094144 A2 bekannte Gerät ist ein "Hydrotherapeutisches Massagegerät". Offenbart sind ein Verfahren und eine Vorrichtung zur hydrotherapeutischen Stimulation mit einem Gerät mit einem Griff und einer äußeren Eingriffsfläche zum in Kontakt bringen mit dem Unterkörper des Benutzers. Das Gerät setzt einen Luft-Wasser-Strahl frei. Der Luft-Wasser-Strahl kann durch das Gerät selbst in pulsierender Form bereitgestellt werden.

Aus der WO2004091469A1 ist ein Massagerät bekannt, welches im Inneren eine scheibenförmige Membran zur Erzeugung von Ultraschallwellen aufweist. Das Gerät weist zudem eine flexible Außenhaut auf zum Anschmiegen an ein Körperteil. In der Außenhaut sind ähnlich einem Duschkopf mehrere Wasserdüsen angeordnet.

Die CN201454719 (U) zeigt einen Duschkopf mit einer Massagestruktur, wobei jede Erhebung der Struktur mit einer Düse versehen ist.

Aus der WO2021150196A1 der Anmelderin ist eine Massagegerät bekannt, bei welcher strukturierte Düsen über einen Schlauch mit einem druckerzeugenden Gerät verbunden sind.

### ZUSAMMENFASSUNG DER ERFINDUNG

Der Erfindung liegt die Aufgabe zugrunde die Massagewirkung des aus der WO2021150196A1 bekannten Geräts weiter zu verbessern.

Zur Lösung wird ein Massagekopf nach Anspruch 1 vorgeschlagen.

Der Massagekopf weist wie aus der WO2021150196A1 bekannt eine zentrale durchgehende Öffnung auf, welche die Vorderseite des Massagekopfes mit der Rückseite des Massagekopfes verbindet. An der Rückseite des Massagekopfes befindet sich ein Anschluss für eine Leitung insbesondere einen flexiblen Schlauch. An der Vorderseite ist die Öffnung in einem Winkel von 90° zur strukturierten Fläche des Massagekopfes ausgerichtet. Bevorzugt weist der Massagekopf nur diese eine zentrale Öffnung auf.

Als erfindungsgemäße Verbesserung liegt um die zentrale Öffnung des Massagekopfes eine speziell ausgestaltete erfindungsgemäße Struktur vor, welche abwechselnd aus Erhebungen und Vertiefungen besteht, wobei sich jede Erhebung und jeder Vertiefung mit einem geschlossenen Umfang um die zentrale Öffnung erstreckt. Die zentrale Öffnung ist dabei von einer ersten Erhebung umschlossen, die erste Erhebung ist von einer ersten Vertiefung umschlossen, die erste Vertiefung ist von einer zweiten Erhebung umschlossen und die zweite Erhebung ist von einer zweiten Vertiefung umschlossen und so weiter, bis zu einer letzten Erhebung, welche die letzte Vertiefung umschließt. Die letzte Erhebung begrenzt die strukturierte Fläche des Massagekopfes nach außen.

Der Massagekopf ist bevorzugt ein formstabiler Körper, insbesondere aus Metall oder Hartplastik.

Bevorzugt ist der Massagekopf frei um den Anschluss für eine Leitung rotierbar. Wenn die Leitung senkrecht zur strukturierten Fläche des Massagekopfs an diesem angeschlossen ist, kann der Massagekopf um die Leitung rotierbar sein.

In einer anderen Ausführungsvariante ist der Anschluss für die Leitung in Form eines Kniestücks ausgebildet, sodass die Leitung in einem Winkel von 90° zur Durchgangsöffnung vorliegt. Das Kniestück ist bevorzugt um die Durchgangsöffnung rotierbar.

Die von den Erhebungen gebildete Auflagefläche des Massagekopfes ist bevorzugt eben ausgebildet.

Die erste Erhebung weist bevorzug die größte Ausdehnung in Radialrichtung auf.

Die weiteren Erhebungen weisen bevorzugt zueinander idente Breiten (=Ausdehnung in Radialrichtung) auf.

Die Vertiefungen weisen bevorzugt zueinander idente Breiten (=Ausdehnung in Radialrichtung) auf.

Die Vertiefungen und weiteren Erhebungen weisen bevorzugt zueinander idente Breiten (=Ausdehnung in Radialrichtung) auf.

Bevorzugt sind die Vertiefungen und Erhebungen konzentrisch um die zentrale Öffnung vorliegende Ringe. Bevorzugt sind die Vertiefungen und Erhebungen kreisförmig.

Bevorzugt weisen die Vertiefungen zueinander idente Tiefen auf. Bevorzugt ist die Tiefe der Vertiefungen gleich der Breite der Vertiefungen. Bevorzugt sind die Böden der Vertiefungen in einer gemeinsamen Ebene angeordnet. Bevorzugt liegen die Böden der Vertiefungen parallel zu der durch die Erhebungen gebildeten Auflagefläche. Die Flanken der Vertiefungen stehen bevorzugt senkrecht zur Auflagefläche.

Bevorzugt weist der Massagekopf zwischen 2 und 10 Vertiefungen auf, besonders bevorzugt zwischen 3 und 8, insbesondere zwischen 4 und 6. Die Anzahl der Erhebungen ist um 1 höher als die Anzahl der Vertiefungen.

Bevorzugt umfasst das Gerät mehrere zueinander unterschiedliche Massageköpfe, welche gemäß dem Massagekopf des Anspruchs 1 vorliegen. Vorteilhaft daran ist, dass mit den mehreren Massageköpfen jeweils eine pulsierende Wirkung erzielt wird, wobei diese Wirkung rein durch die physische Ausgestaltung des Massagekopfes anpassbar ist, insbesondere an den Massageort am Körper.

Bevorzugt unterscheiden sich die Massageköpfe in der Größe ihres Außenumfangs, insbesondere Durchmessers.

Bevorzugt unterscheiden sich die Massageköpfe in der Anzahl von Vertiefungen.

Bevorzugt unterscheiden sich die Massageköpfe in der Breite der Vertiefungen und oder Breite der Erhebungen.

Bevorzugt unterscheiden sich die Massageköpfe in der Tiefe der Vertiefungen.

Bevorzugt ist bei den einzelnen der unterschiedlichen Massageköpfe die Breite der Vertiefungen gleich der Breite der Erhebungen des einzelnen Massagekopfes. Bevorzugt ist bei den einzelnen der unterschiedlichen Massageköpfe die Breite der Vertiefungen gleich der Tiefe der Vertiefungen.

Der Durchmesser eines Massagekopfes bzw. der unterschiedlichen Massageköpfe liegt bevorzugt im Bereich von 3-8 cm. Der Durchmesser der zentralen Öffnung liegt bevorzugt im Bereich von 5-15mm.

Die Breite der Erhebungen liegt bevorzugt im Bereich von 1,5-3mm. Die Breite der Vertiefungen liegt bevorzugt im Bereich von 1,5-3mm. Die Tiefe der Vertiefungen liegt bevorzugt im Bereich von 1,5-3mm.

Bevorzugt ist die Höhe des Massagekopfes größer als die doppelte Tiefe der Vertiefungen. Bevorzugt liegt die Höhe des Massagekopfes im Bereich von 5 bis 20 mm, besonders bevorzugt 5 bis 15 mm, insbesondere 5 bis 7 mm.

Bevorzugt ist der scheibenförmige Bereich des Massagekopfes massiv ausgeführt. Der Massagekopf ist bevorzugt eine Scheibe eines massiven Körpers, welche Scheibe mit der zentralen Öffnung versehen ist und in welchen massiven Körper die Vertiefungen durch spanende Bearbeitung geformt sind.

Bei Verwendung des Massagekopfes wird dieser an der Haut einer Person platziert und über die zentrale Öffnung ein unter Druck stehendes Medium freigesetzt. Das Medium ist insbesondere Luft oder Wasser oder ein Luft-Wasser-Gemisch. Das Medium trifft von der zentralen Öffnung zunächst senkrecht auf die Haut und wird an dieser parallel zur Auflagefläche des Massagekopfes abgelenkt, sodass sich das Medium radial zwischen der zentralen Auflagefläche und der Haut ausbreitet.

Durch die abwechselnde Anordnung von Erhebungen und Vertiefungen bilden sich abwechselnde Zonen mit unterschiedlichem Druck des Mediums, welcher Druck im Bereich der Erhebungen höher ist, als der Druck des Mediums im Bereich der Vertiefungen. Durch diese abwechselnde Druckbelastung entsteht eine pulsierende Wirkung auf das Gewebe. Die pulsierende Wirkung wird dabei durch die Erhebungen und Vertiefungen gebildet, sodass das Medium mit einem konstanten Druck bereitgestellt werden kann. Das Bereitstellen des Mediums erfolgt bevorzugt durch flexible Leitungen. Der Druck des Mediums wird bevorzugt von einer Pumpe eines elektrisch betriebenen Geräts bereitgestellt. Das Medium könnte aber auch aus einem Speicher stammen, in welchem das Medium unter Druck vorliegt. Das Medium könnte aber auch aus einer Leitung stammen.

Eine Verwendung des Massagekopfes mit Luft als Medium wird bevorzugt. Das Medium wird bevorzugt von einem eigenständigen strombetriebenen Gerät bereitgestellt. Das Gerät weist eine Steuerung auf, mit welcher der Druck des Mediums bzw. die Intensität des Stromes des Mediums, insbesondere des Luftstromes einstellbar ist. Das Gerät kann zusätzliche Ein- und Ausgabeelemente umfassen, wie beispielsweise eine Displayanzeige, Tasten und/oder Drehknöpfe oder ein Touchdisplay. Das Gerät kann eine Programmwahl umfassen, beispielsweise um Voreinstellungen für Intensität und/oder Dauer auf Basis einer Körperregion und/oder eines medizinischen Anwendungsfalles zu ermöglichen. Das Gerät kann ein Mikrofon umfassen um die Tonlage und/oder Intensität der Schallentwicklung des Gewebes zu erfassen.

Das Anschließen eines Schlauches am Massagekopf kann durch bekannte Schnellkupplungen erfolgen. Das Anschließen eines Schlauches am Massagekopf kann erfolgen, indem ein elastischer Schlauch über einen Schlauchstutzen gezogen wird. Der Massagekopf kann ein Innengewinde oder Außengewinde aufweisen, um ein Anschlusselement für einen Schlauch einschrauben zu können.

Zwischen der Anschlussstelle für den Schlauch und dem scheibenförmigen Massagekopf kann sich ein Griff für einen Benutzer befinden. Alternativ kann an einer anderen Stelle des scheibenförmigen Massagekopfes ein Griff vorliegen. In einer anderen Ausführungsvariante kann der Massagekopf zwei Griffe aufweisen, welche einander gegenüber am äußeren Umfangsbereich des Massagekopfes vorliegen.

Die Erfindung umfasst ein System umfassend ein Gerät zur Bereitstellung eines unter Druck stehenden Mediums, zumindest einen gegenständlichen Massagekopf, vorzugsweise mehrere Massageköpfe, und je eine Leitung, insbesondere eine flexible Schlauchleitung, welche das Gerät mit dem jeweiligen Massagekopf verbindet, wobei das Gerät ein Steuerelement umfasst, welches das Einstellen bzw. Verändern des Druckes und/oder des Durchflusses des Mediums erlaubt. Wenn mehrere Massageköpfe vorhanden sind, erfolgt das Einstellen bevorzugt unabhängig für jeden der mehreren Massageköpfe.

Die Erfindung umfasst ein Verfahren zur Behandlung einer Körperregion unter Nutzung eines gegenständlichen Massagekopfes, an welchen Massagekopf eine Leitung angeschlossen ist, wobei der Massagekopf an der Körperregion platziert wird, sodass der Fluss des Mediums an der Kontaktstelle mit der Haut von der zentralen Öffnung hin zu den Erhebungen und Vertiefungen abgelenkt wird, wobei an den Stellen der Erhebungen ein höherer Druck resultiert, als an den Stellen der Vertiefungen, sodass dadurch eine pulsierende Wirkung auf das Gewebe der Körperregion resultiert und nachfolgend der Druck und/oder der Durchfluss des Mediums erhöht wird, bis sich Resonanzfrequenzen im hörbaren Bereich einstellen.

Vorteilhaft ist, dass sich das Medium radial von der zentralen Öffnung ausgehend ausbreitet und dabei durch die Erhebungen und Vertiefungen ein pulsierender Effekt erzielt wird. Das Medium kann dabei gleichmäßig, also ohne Erzeugung eines Pulsierens des Flusses im Gerät oder in der Zuleitung, durch die zentrale Öffnung eingespeist werden.
- Fig. 1:: veranschaulicht einen gegenständlichen Massagekopf in seitlicher Schnittansicht.
- Fig. 2:: veranschaulicht einen gegenständlichen Massagekopf von unten.
- Fig. 3:: veranschaulicht ein System mit Nutzung von gegenständlichen Massageköpfen.
- Fig. 4:: veranschaulicht eine Variante eines gegenständlichen Massagekopfs in seitlicher Schnittansicht.

Fig. 1 und 2 zeigt eine besonders bevorzugt Ausführungsvariante eines gegenständlichen Massagekopfes 1. Der Massagekopf 1 weist an seiner vorderen Seite eine strukturierte Kontaktfläche auf. An seiner Rückseite weist der Massagekopf 1 einen Anschluss 2 auf, an welchem eine Leitung 3, insbesondere in Form einer Schlauchleitung, angeschlossen werden kann. Anschlusselemente bzw. Kupplungselemente für Schlauchleitung sind aus dem Stand der Technik hinlänglich bekannt, beispielsweise von Pneumatiksystemen oder Wasserleitungen bzw. Wasserschläuchen.

Der Anschluss 2 kann einstückig mit dem Massagekopfes 1 vorliegen, beispielsweise indem der Massagekopf 1 eine Schlauchstutzen (auch Schlauchtülle genannt) aufweist. Der Massagekopf 1 kann auch ein Außen- oder Innen-Gewinde aufweisen, sodass ein Anschluss 2 mit einem Außengewinde oder Innengewinde am Massagekopf 1 verschraubt werden kann. Beispielsweise kann ein Schlauchstutzen verwendet werden, welcher an der Rückseite des Stutzens ein Innengewinde oder Außengewinde aufweist. Alternativ kann ein Anschlusselement eines Schnellkupplungssystems am Gewinde des Massagekopfes 1 angeschraubt werden.

Der Anschluss 2 kann starr mit dem Massagekopf 1 verbunden sein, oder rotierbar in diesem vorliegen. Die Leitung 3, insbesondere als Schlauchleitung, kann starr am Anschluss 2 befestigt sein, oder mit einem Kupplungselement rotierbar um den Anschluss 2.

Der Massagekopf 1 ist bevorzugt durch einen massiven scheibenförmigen Grundkörper 4 gebildet an dessen Rückseite der Anschluss 2 vorliegt, wobei der Anschluss 2 als Griff dienen kann oder ein zusätzlicher Griff an der Rückseite des Grundkörpers 4 vorliegen kann. Alternativ kann auch der Außenumfang des Grundkörpers 4 zum Halten und Andrücken des Massagekopfes 1 verwendet werden.

Der Massagekopf 1 weist an seiner Vorderseite eine, bevorzugt exakt eine einzige, zentrale Öffnung 5 auf. Unabhängig davon wie der Anschluss 2 ausgeführt ist, gelangt das durch die Leitung 3 bereitgestellte Medium durch den Massagekopf 1 hindurch an der zentralen Öffnung 5 nach außen. Bevorzugt gelangt das Medium ausschließlich durch die eine zentrale Öffnung 5 nach außen. Die zentrale Öffnung 5 verläuft bevorzugt senkrecht durch den Grundkörper 4.

Rund um die Öffnung 5 liegt eine erste Erhebung 6 vor, welche bevorzugt breiter ausgeführt ist als die weiteren Erhebungen 8. Als Breite einer Erhebung 6, 8 ist die Differenz zwischen dem inneren Radius der Erhebung 6, 8 und deren äußeren Radius zu verstehen. Die erste Erhebung 6 und die weiteren Erhebungen 8 sind bevorzugt in Umfangsrichtung geschlossen ausgeführt, was bedeutet, dass keine radialen Kanäle von der zentralen Öffnung 5 nach außen vorhanden sind.

Rund um die erste Erhebung 6 ist eine Vertiefung 7 angeordnet, welche die erste Erhebung 6 bevorzugt vollständig von der nächsten Erhebung 8 trennt, was bedeutet, dass die Erhebungen 6, 8 nicht durch Materialbrücken verbunden sind. Zwischen den Vertiefungen 7 untereinander und zwischen den Vertiefungen 7 und der zentralen Öffnung 5 bestehen keine Fließverbindungen für das Medium, sodass dieses ausschließlich von der Öffnung 5 über die Kontaktfläche hinweg austreten kann. Die Vertiefungen 7 und Erhebungen 6, 8 weisen eine geschlossene Oberfläche auf und nicht etwa Düsen, wie dies von Duschköpfen bekannt wäre.

Wie in Fig. 1 veranschaulicht weisen die weiteren Erhebungen 8 und Vertiefungen 7 bevorzugt im Querschnitt eine quadratische Form auf. Im dargestellten Beispiel weist der Massagekopf 1 anschließend an die erste Erhebung 6 n Vertiefungen 7 und n weitere Erhebungen 8 auf, wobei n in diesem Beispiel gleich 3 ist. Die Vertiefungen 7 liegen in einheitlicher Breite vor. Als Breite einer Vertiefung 7 ist die Differenz zwischen dem inneren Radius der Vertiefung 7 und deren äußeren Radius zu verstehen. Die Vertiefungen 7 und weiteren Erhebungen 8 weisen bevorzugt einheitliche Breiten auf. Die Tiefe der Vertiefungen 7, also deren Ausdehnung normal zur Kontaktfläche ist bevorzugt gleich der Breite der Vertiefungen.

Durch die senkrechten Flanken der Vertiefungen 7 ergibt sich ein abrupter Druckabfall im Medium, was den pulsierenden Effekt verstärkt. Insbesondere bei einem Grundkörper aus Metall kann ein Entgraten der Kanten der Erhebungen 6, 8 notwendig sein. Der Nutgrund der Vertiefungen 7 kann abhängig vom Herstellungsverfahren abgerundete Kanten aufweisen.

In Fig. 2 sind zur Veranschaulichung die zentrale Öffnung 5 (dunkles Punktmuster) und die Vertiefungen 7 (helleres Punktmuster) von den Erhebungen 6, 8 optisch gut unterscheidbar dargestellt.

In Fig. 1 ist der Fluss eines Mediums durch Pfeile veranschaulicht. Der Fluss erfolgt zunächst durch die Leitung 3 über den Anschluss 2 hinein in den Grundkörper 4 und gelangt durch die Öffnung 5 zwischen die Kontaktfläche des Massagekopfes 1 und eine Oberfläche, insbesondere Haut, an welcher der Massagekopf 1 anliegt. Der von der zentralen Öffnung 5 kommende Fluss wird um 90 Grad umgelenkt und breitete sich entlang der Kontaktfläche nach außen aus. Da im Bereich der Erhebungen 6, 8 ein geringerer Abstand zur Oberfläche vorhanden ist als im Bereich der Vertiefungen 7 resultiert eine pulsierende Druckbelastung auf das Gewebe unterhalb der Haut.

In Fig. 4 ist ein Massagekopf 1 veranschaulicht, bei welchem der Anschluss 2 abgewinkelt vorliegt, insbesondere in einem Winkel von 90 Grad zur zentralen Öffnung 5. Dabei ist es vorteilhaft, wenn der Anschluss 2 um die Achse der Öffnung 5 rotierbar im oder am Grundkörper 4 vorliegt.

In Fig. 3 ist ein System veranschaulicht, umfassend ein Gerät 9 zur Bereitstellung eines unter Druck stehenden Mediums, zwei gegenständliche Massageköpfe 1 und je eine Leitung 3, insbesondere eine flexible Schlauchleitung, welche das Gerät 9 mit dem jeweiligen Massagekopf 1 verbindet, wobei das Gerät 9 ein Steuerelement umfasst, welches das Einstellen bzw. Verändern des Druckes und/oder des Durchflusses des Mediums erlaubt.

Wenn mehrere Massageköpfe 1 vorhanden sind, erfolgt das Einstellen bevorzugt unabhängig für jeden der mehreren Massageköpfe.

In einer nicht dargestellten Ausführungsvariante kann aber auch nur eine Leitung 3 mit einem Massagekopf 1 am Gerät 9 vorliegen. Das Gerät 9 weist bevorzugt einen Stromanschluss 10 auf, kann aber auch zusätzlich einen Akku aufweisen. Das Gerät 9 weist bevorzugt einen eigenen Druckgenerator auf und kann auch einen Druckspeicher umfassen. Das Gerät 9 kann auch an eine externe Druckquelle angeschlossen werden, beispielsweise an eine Flasche oder eine Druckluftanlage, insbesondere für medizinische Druckluft.

Das Steuerelement ist beispielhaft als Drehknopf dargestellt, welcher am Gerät 9, einem mit dem Gerät 9 verbundenen Bedienelement 11 oder einer Fernbedienung vorliegen kann. Das Steuerelement kann aber auch in Form von Tasten oder eines Touchscreens vorliegen. Das Steuerelement bewirkt, dass entweder der Druck eingestellt werden kann, welchen eine Pumpe des Geräts bereitstellt, oder der Fluss des Mediums eingestellt werden kann, beispielsweise durch ein Ventil vor oder in der Leitung 3. Das Gerät 9 kann eine Pumpe je anschließbarem Massagekopf 1 aufweisen und/oder ein Ventil je anschließbarem Massagekopf 1. Ein Ventil, insbesondere in Form eines manuell betätigten Absperrventils kann auch an der Rückseite des Massagekopfes 1 vorliegen.

Das Gerät kann ein Mikrofon umfassen, zur Bestimmung der Frequenz und/oder Lautstärke einer akustischen Resonanzfrequenz des Gewebes. In einer Ausführungsvariante kann das Gerät eine Regelung umfassen, wobei die Frequenz und/oder Lautstärke der akustischen Resonanzfrequenz durch Regelung des Drucks und/oder Durchflusses vorgenommen werden kann.

Die Erfindung umfasst zudem ein Verfahren zur Behandlung einer Körperregion unter Nutzung eines gegenständlichen Massagekopfes 1, an welchen Massagekopf 1 eine Leitung 3 angeschlossen ist, wobei der Massagekopf 1 an der Körperregion platziert wird, sodass der Fluss des Mediums an der Kontaktstelle mit der Haut von der zentralen Öffnung 5 hin zu den Erhebungen 6, 8 und Vertiefungen 7 abgelenkt wird, wobei an den Stellen der Erhebungen 6, 8 ein höherer Druck resultiert als an den Stellen der Vertiefungen 7, sodass dadurch eine pulsierende Wirkung auf das Gewebe der Körperregion resultiert und nachfolgend der Druck und/oder der Durchfluss des Mediums erhöht wird, bis sich Resonanzfrequenzen im hörbaren Bereich einstellen. Die Erhöhung des Druckes und/oder des Durchflusses beginnt vorzugsweise von null ausgehend. Die Erhöhung des Druckes und/oder des Durchflusses kann durch manuelle Regelung bzw. Eingabe oder durch das Gerät 9 erfolgen. Das Feststellen des Erreichens der hörbaren Resonanzfrequenz kann durch den Benutzer erfolgen oder durch das Gerät 9.

Die Resonanzfrequenz ist für unterschiedliche Gewebe und unterschiedliche Körperregionen unterschiedlich, bzw. charakteristisch. Ein geübter Benutzer oder eine entsprechend programmierte Gerätesoftware kann aus der Resonanzfrequenz Rückschlüsse auf die Gewebeeigenschaften und/oder die Körperregion schließen.

Bei Tests des gegenständlichen Verfahrens wurden Schallfrequenzen im Bereich von 139 Hz bis 525 Hz aufgezeichnet.

Die Behandlungsdauer kann bis zum Erreichen des gewünschten Ergebnisses fortgesetzt werden. Optional kann das Gerät 9 einen Timer aufweisen, um die Behandlungszeit vorgeben oder begrenzen zu können.

Bevorzugt liegen die Massageköpfe 1 einzeln und frei positionierbar vor. Der Massagekopf 1 kann während der Anwendung am Körper entlangbewegt werden, oder für die Dauer der Behandlung an einer Stelle des Körpers verbleiben.

Am Massagekopf 1 können Ösen zur Befestigung eines Gurtes oder eines anderen Befestigungselements vorhanden sein (nicht dargestellt). Der Massagekopf 1 kann auch mit einer Bandage, einer Manschette oder einem anderen Befestigungselement an einer Position des Körpers für die Dauer der Behandlung befestigt werden. Die Bandage, Manschette oder ein anderes Befestigungselement kann eine Öffnung aufweisen, welche um den Anschluss des Massagekopfes platziert werden kann. Eine Bandage, Manschette oder ein anderes Befestigungselement kann mehrere Öffnungen aufweisen, um mehrere Massageköpfe 1 mit einem Befestigungselement am Körper temporär anbringen zu können.

Weniger bevorzugt, aufgrund der weniger vielseitigen Anwendbarkeit, kann der Massagekopf 1 in einem Gegenstand integriert sein, beispielsweise in einer Liegefläche oder einer Lehne.

## Patentansprüche

1. Massagekopf (1) umfassend eine Kontaktfläche zur Auflage auf eine Körperstelle und einen Anschluss (2) für eine Leitung (3) zur Zuführung eines Medium, **dadurch gekennzeichnet, dass** der Massagekopf (1) eine zentrale Öffnung (5) aufweist, welche eine Verbindung zum Anschluss (2) der Leitung (3) aufweist, sodass ein am Anschluss (2) bereitgestelltes Medium an der zentralen Öffnung (5) austritt, wobei die zentrale Öffnung (5) von einer ersten Erhebung (6) umschlossen ist, deren Außenfläche einen Teil der Kontaktfläche bildet, wobei anschließend an die erste Erhebung (6) einen Anzahl von n Vertiefungen (7) und n weiteren Erhebungen (8) anschließt, wobei die Vertiefungen (7) und die weiteren Erhebungen (6, 8) abwechselnd vorliegen und jede der Vertiefungen (7) und der weiteren Erhebungen (8) vollständig umlaufend vorliegt, wobei die Außenflächen der weiteren Erhebungen (8) jeweils einen Teil der Kontaktfläche bilden, wobei n zumindest 2 beträgt.

2. Massagekopf (1) nach Anspruch 1, **dadurch gekennzeichnet, dass** jede Erhebung (6, 8) und jede Vertiefung (7) ringförmig ausgeführt ist, wobei jede Erhebung (6, 8) und Vertiefung (7) konzentrisch zur zentralen Öffnung (5) vorliegt.

3. Massagekopf nach einem der Ansprüche 1 oder 2, **dadurch gekennzeichnet, dass** jede der n weiteren Erhebungen (8) und n Vertiefungen (7) mit zueinander identer Breite vorliegen.

4. Massagekopf (1) nach einem der Ansprüche 1 bis 3, **dadurch gekennzeichnet, dass** die Breite der jeweiligen Vertiefung (7) gleich der Tiefe der jeweiligen Vertiefung (7) ist.

5. Massagekopf (1) nach einem der Ansprüche 1 bis 4, **dadurch gekennzeichnet, dass** die Breite der Vertiefungen (7) im Bereich von 1,5 bis 3mm liegt.

6. Massagekopf (1) nach einem der Ansprüche 1 bis 5, **dadurch gekennzeichnet, dass** der Durchmesser des Massagekopfes (1) im Bereich von 3-8 cm liegt.

7. Massagekopf (1) nach einem der Ansprüche 1 bis 6 **dadurch gekennzeichnet, dass** n im Bereich von 3 bis 10 liegt.

8. System umfassend ein Gerät (9) zur Bereitstellung eines unter Druck stehenden Mediums, zumindest einen Massagekopf (1), vorzugsweise mehrere Massageköpfe (1) nach einem der Ansprüche 1 bis 7 und je eine Leitung (3), insbesondere eine flexible Schlauchleitung, welche das Gerät (9) mit dem jeweiligen Massagekopf (1) verbindet, wobei das Gerät (9) ein Steuerelement umfasst, welches das Einstellen bzw. Verändern des Druckes und/oder des Durchflusses des Mediums erlaubt, bevorzugt unabhängig für jeden der mehreren Massageköpfe (1).

9. Verfahren zur Behandlung einer Körperregion unter Nutzung eines Massagekopfes (1) nach einem der Ansprüche 1 bis 7, an welchen Massagekopf (1) eine Leitung (3) zur Bereitstellung eines Flusses eines Mediums angeschlossen ist, **dadurch gekennzeichnet, dass** der Massagekopf (1) an der Körperregion platziert wird, sodass der Fluss des Mediums an der Kontaktstelle mit der Haut von der zentralen Öffnung (5) des Massagekopfes (1) hin zu den Erhebungen (6, 8) und Vertiefungen (7) des Massagekopfes (1) abgelenkt wird, wobei an der Stelle der Erhebungen (6, 8) ein höherer Druck resultiert als an den Stellen der Vertiefungen (7), sodass dadurch eine pulsierende Wirkung auf das Gewebe der Körperregion resultiert und nachfolgend der Druck und/oder der Durchfluss des Mediums erhöht wird, bis sich Resonanzfrequenzen im hörbaren Bereich einstellen.
